# EUROPÄISCHE PATENTSCHRIFT

(11) **EP 0 403 035 B1**
(45) Veröffentlichungstag und Bekanntmachung des Hinweises auf die Patenterteilung: **19.01.1994**
(21) Anmeldenummer: 90250080.0
(22) Anmeldetag: 22.03.1990
(51) Int. Cl.: B22D 11/10, B22D 11/18, B22D 2/00, C21C 7/00

(54) **Verfahren zum Erzielen einer Temparatur einer Metallschmelze**
Method for attaining a temperature in a metal bath
Procédé pour porter à une température un bain métallique

(30) Priorität: 12.05.1989 DE 3915619
(43) Veröffentlichungstag der Anmeldung: 19.12.1990
(73) Patentinhaber: MANNESMANN Aktiengesellschaft, 40027 Düsseldorf (DE)
(72) Erfinder: Bebber, Hans Josef, Dr. rer. nat., D-4330 Mülheim (DE); Brabandt, Karsten, Dipl.-Ing., D-4300 Essen 1 (DE); Espendiller, Bernhard, Dipl.-Ing., D-4408 Dülmen (DE)
(74) Vertreter: Meissner, Peter E., Dipl.-Ing.

(56) Entgegenhaltungen:
- EP-A- 0 180 741
- DE-B- 1 288 760
- PATENT ABSTRACTS OF JAPAN, Band 7, Nr. 203 (M-241), 8. September 1983; & JP-A-58 100 951 (SHIN NIPPON SEITETSU K.K.) 15-06-1983
- STAHL UND EISEN, Band 108, Nr. 18. 5. September 1988, Seiten 841-847; W. HOPPMANN et al.: "Energiehaushalt eines Pfannenofens"

## Beschreibung

Die Erfindung betrifft ein Verfahren zum Erzielen einer Temperatur einer Metallschmelze am Austritt einer Verteilerrinne, wobei die dazu erforderliche Heizenergie durch mindestens einen Plasmabrenner erzeugt wird gemäß den Oberbegriffen der Ansprüche 1 und 2.

Aus der EP-A1-0 180 741 ist ein Verfahren und eine Vorrichtung zum Halten oder Erhöhen der Temperatur einer in einem Aufnahmegefäß befindlichen Metallschmelze durch Zuführen von Energie bekannt, wobei die dazu notwendige Energie durch einen oder mehrere Plasmabrenner eingebracht wird. Diese Schrift enthält aber keinerlei Angaben darüber, wie die für eine vorgebbare Temperatur notwendige Heizleistung bemessen werden soll. Desweiteren sind dort keinerlei zeitliche Randbedingungen für die zu erzielende Temperatur angesprochen.

Daneben sind auch Verfahren bekannt, bei denen die zum Heizen notwendige Energie durch eine mit der Verteilerrinne einer Stranggießanlage fest verbundene Induktionsheizung in die Metallschmelze eingebracht wird (vgl. z.B. EP-A1-0 132 280). Dieses Verfahren hat aber u.a. den Nachteil, daß für jedes Gefäß eine separate Heizeinrichtung vorhanden sein muß, was insbesondere bei Gießpfannen sehr aufwendig und nachteilig ist.

Aus der DE-B-1 288 760, auf welcher die Oberbegriffe der unabhängigen Ansprüche 1 und 2 basieren, ist es bereits bekannt, die Heizleistung von Plasmabrennern automatisch zu steuern. Es liegen dort jedoch keine Hinweise auf ein erforderliches Temperatur-Regime vor.

Der Erfindung lag die Aufgabe zugrunde, ein Verfahren anzugeben, welches sicherstellt, daß die Temperatur einer Metallschmelze in einer Gießrinne an einer vorgebbaren Stelle, z.B. am Ausgang des Gefäßes, auch bei eventuell auftretenden Störeinflüssen einem vorgebbaren zeitlichen Temperaturverlauf entspricht, wobei der Temperaturverlauf im einfachsten Fall auch konstant sein kann (Halten der Temperatur).

Diese Aufgabe wird dadurch gelöst,
- daß der zeitliche Verlauf einer Zieltemperatur, die Masse, ggf. der Massenstrom der ausfließenden Schmelze und die spezifischen Werte der Schmelze, wie Dichte, Fließfähigkeit und insbesondere spezifische Wärme, sowie Anlagen-Parameter, wie z.B. die Abmessungen des metallurgischen Gefäßes, die Ausmauerungsart oder die Oberflächenbeschaffenheit, in eine adaptive Steuerung eingegeben werden,
- daß aus diesen Werten der Verlauf eines zur Verwirklichung des zu erzielenden Temperaturverlaufs erforderlichen Heizleistung entsprechenden Stellsignals ermittelt wird,
- daß gleichzeitig und fortlaufend die tatsächliche Temperatur der Schmelze gemessen wird
- und daß das Stellsignal für die Heizleistung im Falle einer von einer vorgebbaren Toleranz überschreitenden Abweichung der tatsächlichen Temperatur der Schmelze von ihrer Zieltemperatur mittels einer Regelung in dem Sinne verändert wird, daß es bei einer die Zieltemperatur überschreitenden tatsächlichen Temperatur erniedrigt und bei einer die Zieltemperatur unterschreitenden tatsächlichen Temperatur erhöht wird.

Während die von der Steuerung ermittelte Heizleistung, die grundsätzlich auch einen Verlauf in Abhängigkeit von der Zeit haben kann, den gewünschten Verlauf der Zieltemperatur für den Fall nicht auftretender Störungen der Erfahrung nach in etwa verwirklichen kann, dient die Rückkopplung der gemessen Temperatur an einen Regler der Anpassung der aufgrund der eingegebenen Werte ermittelten Heizleistung an die zur Verwirklichung der Zieltemperatur bei ggf. auftretenden Störeinflüssen tatsächlich erforderliche Heizleistung. Der Temperaturverlauf der Metallschmelze wird somit dem Zielverlauf gegenüber bis auf eine vorgebbare Toleranz ausgeregelt.

Da in der Verteilerrinne die Schmelze nicht verharrt, sondern durchfließt, ist vorgesehen, die Temperatur der Schmelze beim Eintritt in die Verteilerrinne, die insgesamt in die Verteilerrinne einzubringende Masse der Schmelze und deren Massenstrom beim Eintritt und beim Austritt der Verteilerrinne in die Steuerung einzugeben. Dabei muß, insoweit die tatsächliche Temperatur der Schmelze am Austritt der Verteilerrinne und nicht unterhalb der Leistungseinkopplung durch den Plasmabrenner gemessen wird, das Stellsignal für die Heizleistung unter Berücksichtigung der systembedingten Totzeit, die sich aus der räumlichen Trennung von Punkten am Wege der Fließmasse hinsichtlich deren Temperaturverlauf ergibt, verändert werden.

Es ist jedoch nach Anspruch 2 auch möglich, die Regelung des Stellsignals für die jeweils notwendige Heizleistung ohne Berücksichtigung einer systembedingten Totzeit zu betreiben, wenn zusätzlich zur Temperatur am Ausgang der Verteilerrinne die Temperatur in der Schmelze unterhalb des Plasmabrenners, also in der Wärmeeinbringungszone gemessen wird. In diesem Fall ist es sogar möglich, den Temperaturverlauf der Schmelze am Austritt der Verteilerrinne dem Zielverlauf gegenüber bis auf eine vorgebbare Toleranz auch unter Wegfall einer Steuerung auszuregeln.

Um die Anlage bei einem günstigen Wirkungsgrad zu fahren, ist weiterhin vorgesehen, den der Bogenlänge entsprechenden Abstand zwischen dem Plasmabrenner und der Schmelze auf einen geringen Anfangswert einzustellen und die Stromstärke entsprechend der erforderlichen Heizleistung zu verändern, die jeweils erforderliche Heizleistung mit einem Heizleistungskennwert zu vergleichen, der bei maximaler Stromstärke und dem Anfangsabstand zwischen dem Plasmabrenner und der Schmelze möglich ist und dem zur Temperaturführung erforderliche Leistungsanpassung, solange die erforderliche Heizleistung unterhalb des Heizleistungskennwertes liegt, ausschließlich über die Stromstärke (mit der Bogenlänge gleich dem Anfangsabstand) und, soweit die erforderliche Heizleistung über dem Heizleistungskennwert liegt, ausschließlich über den Abstand zwischen dem Plasmabrenner und der Schmelze (mit dem Bogenstrom gleich der Maximalstromstärke) vorzunehmen.

Ausführungsbeispiele der Erfindung sind in der Zeichnung zum Teil schematisch dargestellt und werden im folgenden näher erläutert. Es zeigen:
- Fig. 1: eine Verteilerrinne für eine Stranggußanlage mit der zugehörigen Einrichtung zum geregelten Heizen der Schmelze,
- Fig. 2: die Einrichtung zum geregelten Heizen der Metallschmelze in der Verteilerrinne in symbolischer Darstellung und
- Fig. 3: eine abgewandelte Ausführungsform der Einrichtung zum geregelten Heizen der Schmelze in einer Verteilerrinne in symbolischer Darstellung

Die in Fig. 1 dargestellte Gieß- oder Verteilerrinne 10 weist an einem Ende einen Einlaß 11 und am anderen Ende einen oder mehrere Auslässe 19 zu einer bzw. je einer (hier nicht dargestellten) Stranggießanlage auf (eine derartige Anlage ist beispielsweise in der US-PS 3 333 452 offenbart). Durch den Deckel 13 der Verteilerrinne 10 sind ein oder mehrere Plasmabrenner 14 durchgeführt, wobei der der Bogenlänge entsprechende Abstand a von der Oberfläche der Schmelze 12 durch eine Verfahreinrichtung 15 veränderbar ist. Der bzw. die Plasmabrenner 14 sind an eine Stromquelle 16 angeschlossen. An dem wenigstens einen Ausgang der Verteilerrinne 10 ist eine Temperaturmeßstelle T3 vorgesehen. Zwischen der Meßstelle T3 und der Verfahreinrichtung 15 und der Stromquelle 16 ist wiederum eine Steuer- und Regeleinrichtung 17 vorgesehen, die eingangsseitig das Meßsignal der Temperatur der Meßstelle T3 empfängt und mit je einem getrennten Ausgang mit der Verfahreinrichtung 15 bzw. der Stromquelle 16 verbunden ist.

Die Steuer- und Regeleinrichtung 17 für die Verteilerrinne 10 besteht aus der adaptiven Steuerung 31 und einer Regelung 32 (Fig. 2), die zu einer Einheit 33 verknüpft sind, und einer Leistungsanpassung 34, wobei die adaptive Steuerung 31 ihr Steuerprogramm wieder selbsttätig entsprechend den durch unterschiedliche Anfangsbedingungen verursachten Anforderungen anpaßt (adaptiert). Die Leistungsanpassung 34 beeinflußt die Stromquelle 16 und die Verfahreinrichtung 15 innerhalb der Regelstrecke 35 mit dem Plasmabrenner 14 und der Metallschmelze 12. Die so eingekoppelte Heizleistung beeinflußt direkt die Temperatur T5 der Schmelze 12 unter dem mindestens einen Plasmabrenner 14. Diese Temperatur T5 ist jedoch durch ein Totzeitglied tₛ von der für den Prozeß und somit für die Regelung relevanten Temperatur T3 getrennt, die rückgekoppelt mit dem Zieltemperaturverlauf T3'(t) durch eine Substraktion vergleichen wird, dessen Ergebnis in dem Regler 32 eingeht. Die Totzeit tₛ ist imwesentlichen durch das Fließen der Schmelze 12 in der Rinne 10 und durch den Abstand in Fließrichtung zwischen der Wärmeeinkopplung durch den mindestens einen Plasmabrenner 14 und der Meßstelle T3 bedingt.

Zum Erreichen des zeitlichen Verlaufs einer Zieltemperatur T3'(t) der Schmelze 12 werden am Anfang des Gießprozesses bzw. zu Beginn einer Prozeßänderung
- der zeitliche Verlauf der Zieltemperatur T3'(t) und
- als Anfangs- und Randbedingungen insbesondere
   . die Temperatur T4 der Schmelze beim Eintritt 11 in die Verteilerrinne 10,
   . die insgesamt in die Verteilerrinne 10 einzubringende Masse m2 der Schmelze,
   . der Massenstrom (die Gießrate) ṁ11 der Schmelze beim Eintritt 11 in die Verteilerrinne 10,
   . der Massenstrom ṁ19 am Ausgang 19 der Verteilerrinne 10,
   . die spezifische Wärmekapazität der Schmelze 12,
   . Anlagen-Parameter wie die Dicke der Ausmauerung der Verteilerrinne 10 usw.

in die adaptive Steuerung 31 und die Regelung 32 eingegeben.

Aus diesen Werten ermittelt die Steuerung 31 die Stellsignale für die zur Verwirklichung des zu erzielenden Temperaturverlaufs T3'(t) erforderlichen Heizleistung Q̇(t) ohne Berücksichtigung etwa auftretender Störeinflüsse.

Die Steuerung 31 reagiert aber selbsttätig auch auf Veränderungen des Prozeßablaufs (z.B. Verlängerung eines Pfannenwechsels, Verzögerung beim Abgießen usw.), sofern diese durch Zusatzsignale vom Personal eingegeben werden. Als Grundlage zur Steuerungsentwicklung ist dabei wiederum zum einen die Regelstrecke 35 in ihren verschiedenen Prozeßzuständen modelliert und zum anderen ein Referenztemperaturverlauf der Schmelze 12 in der Verteilerrinne 10 im Betriebspunktzustand festgelegt.

Gleichzeitig mit der Eingabe der genannten Daten und fortlaufend wird die Isttemperatur T3 der Schmelze 12 am Ausgang 19 der Verteilerrinne 10 gemessen, wobei die Regelung 32 im Falle einer von Null oder einer vorgegebenen torelanzabweichenden Differenz zwischen der Isttemperatur T3 und der Zieltemperatur T3'(t) das von der Steuerung 31 vorgegebene Stellsignal zur Heizleistung Q̇(t) unter Berücksichtigung der Totzeit tₛ derart verändert, daß sich die aufgetretene Differenz (T3 - T3'(t)) in die vorgebbare Toleranz zurückentwickelt.

In der Leistungsanpassung 34 wird abgefragt, ob die jeweilige Heizleistung Q̇(t) kleiner oder gleich der (auch als Heizleistungskennwert bezeichneten) Heizleistung K ist, die mit maximaler Stromstärke Iₘₐₓ und einem am Anfang vorgegebenen Mindestabstand a₀ des Plasmabrenners 14 von der Oberfläche der Schmelze 12 erreichbar ist.

Sofern die von der Steuerung 31 vorgegebene Heizleistung Q̇(t) jeweils kleiner oder gleich der Heizleistung K ist, wird die Stromstärke I entsprechend erhöht und, sofern die vorgegebene Heizleistung Q̇(t) größer als die Heizleistung K ist, wird die maximale Stromstärke Iₘₐₓ belassen und der Abstand a des Plasmabrenners 14 von der Oberfläche der Schmelze 12 entsprechend der vorgegebenen Heizleistung Q̇(t) unter Erhöhung der Bogenspannung vergrößert.

Um das regelungstechnische Problem der systembedingten Totzeit tₛ zu umgehen und somit auf eine adaptive Steuerung verzichten zu können, ist in einem weiteren Ausführungsbeispiel eine zweifache Temperaturrückführung vorgesehen (Fig. 3). Dabei wird zusätzlich zu der Temperaturmeßstelle T3 am Ausgang 19 der Rinne 10 von einer weiteren Temperaturmeßstelle T5 Gebrauch gemacht, die in der Verteilerrinne 10 unterhalb des Plasmabrenners 14 eingerichtet ist (vgl. strichpunktierte Verbindungslinie in Fig. 3). Das Meßsignal der Temperaturmeßstelle 15 geht nach einem subtrahierenden Temperaturvergleich in den Regler 32' ein. Durch diese Maßnahme des Erstellens eines totzeitlosen, T5-rückgekoppelten Regelkreises ist es möglich, die Temperatur der Schmelze 12 an der Meßstelle T5 ständig und unabhängig von Störungen auf einem vorgegebenen Wert zu halten bzw. entsprechend einem vorgebbaren Verlauf anzupassen.

Folglich hat nun auch die Temperatur der Schmelze 12 an der Meßstelle T3 im wesentlichen die gleiche gewünschte Charakteristik wie die Schmelze der Meßstelle T5, da sie nun durch das Totzeitglied tₛ voneinander getrennt sind. Um die Schmelze 12 der Meßstelle T3 nun auch absolut dem gewünschten Wert des vorgegebenen Temperaturverlaufes T3'(t) anzupassen, geht die Differenz der Zieltemperatur T3'(t) und der Temperatur der Meßstelle T3 unter Berücksichtigung der Totzeit tₛ in eine Reglereinsatzregelung 37 ein, die gemäß der noch bestehenden Temperaturdifferenz (T3' - T3) den Regelungsprozeß des Reglers 32' beeinflußt und somit T3 dem Zielverlauf T3'(t) anpaßt.

## Patentansprüche

1. Verfahren zum Verwirklichen eines zeitlichen Verlaufs einer Zieltemperatur einer Metallschmelze am Austritt einer Verteilerrinne, wobei die dazu erforderliche Heizenergie durch mindestens einen automatisch gesteuerten Plasmabrenner erzeugt wird,
dadurch gekennzeichnet,
- daß der zeitliche Verlauf einer Zieltemperatur (T3'(t)) der Schmelze, die Temperatur (T4) der Schmelze beim Eintritt (11) in die Verteilerrinne (10), die insgesamt in die Verteilerrinne (10) einzubringende Masse (m2) der Schmelze, deren Massenstrom (ṁ11, ṁ19) beim Eintritt (11) und beim Austritt (19) in bzw. aus der Verteilerrinne (10) und die spezifischen Werte wie Dichte, Fließfähigkeit und spezifische Wärme der Schmelze (12) sowie Anlagen-Parameter wie Abmessungen des metallurgischen Gefäßes, Ausmauerungsart und die Oberflächenbeschaffenheit in eine adaptive Steuerung (31) eingegeben werden,
- daß aus diesen Werten der Verlauf eines der zur Verwirklichung des zu erzielenden Temperaturverlaufs erforderlichen Heizleistung (Q̇(t)) entsprechenden Stellsignals ermittelt wird,
- daß gleichzeitig und fortlaufend die tatsächliche Temperatur T3 der Schmelze (12) am Austritt (19) der Verteilerrinne (10) gemessen wird,
- und daß das Stellsignal für die Heizleistung (Q̇(t)) im Falle einer von einer vorgebbaren Toleranz überschreitenden Abweichung der tatsächlichen Temperatur der Schmelze (12) von ihrer Zieltemperatur (T3'(t)) mittels einer Regelung (32) unter Bersücksichtigung der systembedingten Totzeit (tₛ) in dem Sinne verändert wird, daß es bei einer die Zieltemperatur überschreitenden tatsächlichen Temperatur erniedrigt und bei einer die Zieltemperatur unterschreitenden tatsächlichen Temperatur erhöht wird.

2. Verfahren zum Verwirklichen eines zeitlichen Verlaufs einer Zieltemperatur einer Metallschmelze am Austritt einer Verteilerrinne, wobei die dazu erforderliche Heizenergie durch mindestens einen automatisch gesteuerten Plasmabrenner erzeugt wird, dadurch gekennzeichnet,
- daß fortlaufend die tatsächliche Temperatur (T3) zu der Schmelze (12) am Austritt (19) und die Temperatur (T5) der Schmelze unter der Plasmabrennereinflußzone gemessen wird
- und daß das Stellsignal für die Heizleistung (Q(t)) im Falle einer von einer vorgebbaren Toleranz überschreitenden Abweichung der tatsächlichen Temperatur (T3) der Schmelze (12) von ihrer Zieltemperatur (T3'(t)) mittels einer Regelung (32') und einer Reglereinsatzregelung (37) in dem Sinne verändert wird, daß es bei einer die Zieltemperatur überschreitenden tatsächlichen Temperatur erniedrigt und bei einer die Zieltemperatur unterschreitenden tatsächlichen Temperatur erhöht wird.

3. Verfahren nach einem der Ansprüche 1 oder 2, dadurch gekennzeichnet,
- daß der der Bogenlänge entsprechende Abstand (a) zwischen dem Plasmabrenner (4, 14) und der Schmelze (2, 12) auf einen geringen Anfangswert (a₀) eingestellt wird und vorerst die Stromstärke (I) entsprechend der erforderlichen Heizleistung (Q(t)) verändert wird,
- daß die jeweils erforderliche Heizleistung (Q(t)) mit einem Heizleistungskennwert (K) verglichen wird, der bei maximaler Stromstärke (Iₘₐₓ) und dem Anfangsabstand (a₀) zwischen dem Plasmabrenner (4, 14) und der Schmelze (2, 12) möglich ist
- und daß die zur Temperaturführung erforderliche Leistungsanpassung (24, 34), solange die erforderliche Heizleistung (Q(t)) unterhalb des Heizleistungskennwertes (K) liegt, ausschließlich über die Stromstärke (I) und, soweit die erforderliche Heizleistung (Q(t)) über dem Heizleistungskennwert (K) liegt, ausschließlich über den Abstand (a) zwischen dem Plasmabrenner (4, 14) und der Schmelze (2, 12) erfolgt.

## Claims

1. A method of realizing a temporal course of a target temperature of a molten metal mass at the outlet of a distribution channel, the heating energy necessary for this being produced by at least one automatically controlled plasma torch, characterised
- in that the temporal course of a target temperature (T3'(t)) of the molten mass, the temperature (T4) of the molten mass at the inlet (11) into the distribution channel (10), the mass (m2) of the molten mass that is to be introduced altogether into the distribution channel (10), the mass flow (m11, m19) thereof at the inlet (11) into and respectively at the outlet (19) from the distribution channel (10) and the specific values, such as density, flowability and specific heat, of the molten mass (12) as well as installation parameters, such as dimensions of the metallurgical vessel, type of lining or surface condition, are entered into an adaptive control (31),
- in that from these values the course of an adjusting signal corresponding to the heating power (Q(t)) necessary for the realization of the temperature course that is to be achieved is ascertained,
- in that at the same time and continuously the actual temperature T3 of the molten mass (12) at the outlet (19) of the distribution channel (10) is measured,
- and in that the adjusting signal for the heating power (Q(t)) in the event of a deviation, excessive by a specifiable tolerance, of the actual temperature of the molten mass (12) from its target temperature (T3'(t)) is varied by means of an adjustment (32), taking into account the system-dictated dead time (tₛ), in the sense that it is lowered in the case of an actual temperature which exceeds the target temperature and is raised in the case of an actual temperature which falls below the target temperature.

2. A method of realizing a temporal course of a target temperature of a molten metal mass at the outlet of a distribution channel, the heating energy necessary for this being produced by at least one automatically controlled plasma torch, characterised
- in that the actual temperature (T3) regarding the molten mass (12) at the outlet (19) and the temperature (T5) of the molten mass under the zone of influence of the plasma torch is continuously measured
- and in that the adjusting signal for the heating power (Q(t)) in the event of a deviation, excessive by a specifiable tolerance, of the actual temperature (T3) of the molten mass (12) from its target temperature (T3'(t)) is varied by means of an adjustment (32') and a regulator operation adjustment (37) in the sense that it is lowered in the case of an actual temperature which exceeds the target temperature and is raised in the case of an actual temperature which falls below the target temperature.

3. A method according to one of claims 1 or 2, characterised
- in that the distance (a), corresponding to the arc length, between the plasma torch (4, 14) and the molten mass (2, 12) is set to a low initial value (a₀) and first of all the current intensity (I) is varied in accordance with the necessary heating power (Q(t)),
- in that the respectively necessary heating power (Q(t)) is compared with a heating-power characteristic value (K) which is possible in the case of maximum current intensity (I_{maX}) and the initial distance (a₀) between the plasma torch (4, 14) and the molten mass (2, 12)
- and in that the power adaptation (24, 34) necessary for the temperature profile is effected, so long as the necessary heating power (Q(t)) lies below the heating-power characteristic value (K), exclusively by way of the current intensity (I) and, insofar as the necessary heating power (Q(t)) lies above the heating-power characteristic value (K), exclusively by way of the distance (a) between the plasma torch (4, 14) and the molten mass (2, 12).

## Revendications

1. Procédé pour atteindre un profil, dans le temps, d'une température visée d'un bain métallique à la sortie d'une goulotte de distribution, l'énergie de chauffage nécessaire pour cela étant engendrée par au moins un brûleur à plasma commandé automatiquement,
caractérisé en ce que :
- le profil dans le temps d'une temperature visée (T3'(t)) du bain, la temperature (T4) du bain à l'entrée (11) dans la goulotte de distribution (10), la masse (m2), à amener en totalité dans la goulotte de distribution (10), du bain, son débit massique (m11, m19) à l'entrée (11) et à la sortie (19) dans ou hors de la goulotte de distribution (10), et les valeurs spécifiques, comme la densité, la fluidité, et la chaleur spécifique, du bain (12), ainsi que des paramètres de l'installation, comme les dimensions du récipient métallurgique, le type de la chemise du four, ou la structure de surface, sont entrés dans une commande adaptative (31),
- à partir de ces valeurs, le profil d'un signal de réglage correspondant à la puissance de chauffage (Q(t)) nécessaire pour atteindre le profil de température souhaité est déterminé,
- en même temps et de façon continue, la température effective (T3) du bain (12) est mesurée à la sortie (19) de la goulotte de distribution (10), et
- le signal de réglage pour la puissance de chauffage (Q(t)), dans le cas d'un écart dépassant une tolérance prédéfinie de la température réelle du bain (12) de sa température visée (T3'(t)), est modifié au moyen d'un dispositif de réglage (32) en tenant compte du temps mort (tₛ) lié au système dans le sens qu'il est diminué dans le cas d'une température effective dépassant la temperature visée et qu'il est augmenté dans le cas d'une temperature effective restant inférieure à la température visée.

2. Procédé pour atteindre un profil, dans le temps, d'une température visée d'un bain métallique à la sortie d'une goulotte de distribution, l'énergie de chauffage nécessaire pour cela étant engendrée par au moins un brûleur à plasma commandé automatiquement,
caractérisé en ce que :
- de façon continue, la température effective (T3) du bain (12) à la sortie (19) et la température (T5) du bain au-dessous de la zone d'influence du brûleur à plasma sont mesurées, et
- le signal de réglage pour la puissance de chauffage (Q(t)), dans le cas d'un écart, dépassant une tolérance prédéfinie, de la température effective (T3) du bain (12) de sa température visée (T3'(t)), est modifié au moyen d'un dispositif de réglage (32') et d'un régulateur supplémentaire (37) dans le sens qu'il est diminué, dans le cas d'une température effective dépassant la température visée et qu'il est augmenté dans le cas d'une température effective n'atteignant pas la température visée.

3. Procédé selon une des revendications 1 ou 2,
caractérisé en ce que :
- la distance (a), correspondant à la longueur d'arc, entre le brûleur à plasma (4, 14) et le bain (2, 12) est réglée à une valeur initiale (a₀) faible et, à ce moment, l'intensité (I) du courant est modifiée de façon correspondant à la puissance de chauffage (Q(t)) nécessaire,
- la puissance de chauffage à chaque fois nécessaire (Q(t)) est comparée à une caractéristique (K) de la puissance de chauffage, qui est possible pour une intensité de courant maximale (Iₘₐₓ) et l'écartement initial (a₀) entre le brûleur à plasma (4, 14) et le bain (2, 12), et
- l'adaptation (24, 34) de puissance nécessaire pour régler la température, aussi longtemps que la puissance de chauffage nécessaire (Q(t)) se trouve au-dessous de la caractéristique (K) de la puissance de chauffage, est effectuée exclusivement par l'intermédiaire de l'intensité de courant (I) et, aussi longtemps que la puissance de chauffage nécessaire (Q(t)) se trouve au-dessus de la caractéristique (K) de la puissance de chauffage, est effectuée exclusivement par l'intermédiaire de la distance (a) entre le brûleur à plasma (4, 14) et le bain (2, 12).
